# EUROPÄISCHE PATENTANMELDUNG

(11) **EP 4 446 534 A1**
(43) Veröffentlichungstag der Anmeldung: **16.10.2024**
(21) Anmeldenummer: 24169950.3
(22) Anmeldetag: 12.04.2024
(51) Int. Cl.: E05C 9/00, E05C 9/18, E05C 19/02, E05B 15/00, E05C 9/20

(54) **DREH-/KIPPFENSTER ODER TÜR**

(30) Priorität: 14.04.2023 DE 102023109444
(71) Anmelder: SCHÜCO International KG, 33609 Bielefeld (DE)
(72) Erfinder: HARBIG, Hendrik, 33335 Gütersloh (DE)
(74) Vertreter: Specht, Peter

(57) **Zusammenfassung**

Dreh-/Kippfenster oder Tür mit einem Blendrahmen und einem daran drehbar und/oder kippbar befestigten Flügelbauteil, insbesondere Fensterflügel, mit einer Beschlagbaugruppe, insbesondere Verriegelungsvorrichtung, wobei die Beschlagbaugruppe eine Schließrolle und eine Verriegeleinheit (5) aufweist, wobei die Verriegeleinheit (5) eine geöffnete Stellung, eine teilverriegelte Stellung und eine verriegelte Stellung aufweist, wobei die Verriegeleinheit (5) mittels Heranführen des Flügelbauteils an den Blendrahmen aus der geöffneten Stellung in die teilverriegel-te Stellung verstellbar ist und die verriegelte Stellung durch Betätigung eines Bedienelementes (8) einnehmbar ist, wobei die Verriegeleinheit (5) eine verschwenkbare Drehfalle (10) mit einer ersten Sperreinheit (51) mit einem selbstverrastenden Rastelement (14) als Blockierung der teilverriegelten Stellung aufweist, wird bereitgestellt. Es ist vorgesehen, dass die Verriegeleinheit (5) eine zweite Sperreinheit (52) mit einem Riegelstangenbeschlag (6) als Blockierung der verriegelten Stellung aufweist. Eine Beschlagbaugruppe insbesondere Verriegelungsvorrichtung, eines Dreh-/Kippfensters, einer Tür oder dergleichen wird geschaffen.

## Beschreibung

Die vorliegende Erfindung betrifft ein Dreh-/Kippfenster oder eine Tür nach dem Oberbegriff des Anspruchs 1.

Die Erfindung bezieht sich auch auf eine Beschlagbaugruppe, insbesondere Verriegelungsvorrichtung eines Dreh-/Kippfensters oder einer Tür.

Dreh-/Kippfenster der gattungsgemäßen und auch der erfindungsgemäßen Art sind mit einem Blendrahmen und einem relativ zu dem Blendrahmen an dem Blendrahmen relativ zu diesem Fensterflügel versehen.

Die Fensterflügel können als Drehflügel oder als Kippflügel ausgeführt sein. Auch eine Kombination eines Dreh-/Kippflügel ist möglich.

Derartige Dreh-/Kippflügel können auch bei Türen oder dergleichen vorhanden sein.

Die verschiedenen Dreh- und Kippfunktionen werden durch geeignete Beschläge ermöglicht. Hierzu werden üblicherweise manuelle Bedienungselemente wie Handgriffe eingesetzt.

Diese Lösungen haben sich an sich bewährt. Dennoch besteht ständig ein Bedarf an Verbesserungen und Anpassung an Umgebungsbedingungen. So gibt es Vorschläge, Dreh-/Kippflügel mit einer Teilverriegelung auszustatten, um unerwünschte Schließ-/Öffnungsvorgänge zu verhindern, z.B. durch Wind.

Das Dokument DE 10 2015 112 256 A1 beschreibt einen Verschluss für ein Fenster, eine Tür oder dergleichen.

Bei derartigen Ausführungen wird es als nachteilig angesehen, dass eine Hilfsenergie für elektromotorische Verstellung bereitgestellt werden muss. Damit sind aufwändige Elektroinstallationen und -steuerungen verbunden, die nicht nur Kosten erhöhen, sondern auch Installationsraum erfordern.

Es ist somit Aufgabe der Erfindung, die vorgenannten Probleme zu überwinden.

Die Erfindung löst diese Aufgabe durch den Gegenstand des Anspruchs 1.

Ein erfindungsgemäßes Drehfenster oder erfindungsgemäße Tür mit einem Blendrahmen und einem daran drehbar und/oder kippbar befestigten Flügelbauteil, insbesondere Fensterflügel, mit einer Beschlagbaugruppe, insbesondere Verriegelungsvorrichtung, wobei die Beschlagbaugruppe eine Schließrolle und eine Verriegeleinheit aufweist, wobei die Verriegeleinheit eine geöffnete Stellung, eine teilverriegelte Stellung und eine verriegelte Stellung aufweist, wobei die Verriegeleinheit mittels Heranführen des Flügelbauteils an den Blendrahmen aus der geöffneten Stellung in die teilverriegelte Stellung verstellbar ist und die verriegelte Stellung durch Betätigung eines Bedienelementes einnehmbar ist, wobei die Verriegeleinheit (5) eine verschwenkbare Drehfalle (10) mit einer ersten Sperreinheit (51) mit einem selbstverrastenden Rastelement (14) als Blockierung der teilverriegelten Stellung aufweist, zeichnet sich dadurch aus, dass die Verriegeleinheit eine zweite Sperreinheit (52) mit einem Riegelstangenbeschlag (6) als Blockierung der verriegelten Stellung aufweist.

Ein besonderer Vorteil hierbei besteht darin, dass die Verriegelung selbständig aktiv wird, sobald der Fensterflügel in den Blendrahmen gedrückt wird, oder z.B. durch einen Luftzug hineinbewegt wird. Der Fensterflügel ist danach dann in einer gesicherten Stellung, ohne dass ein Verriegelungsbeschlag/Riegelstangenbeschlag betätigt werden muss.

Eine erfindungsgemäße Beschlagbaugruppe, insbesondere Verriegelungsvorrichtung, eines Dreh-/Kippfensters, einer Tür oder dergleichen mit einem Blendrahmen und einem daran drehbar und/oder kippbar befestigten Flügelbauteil, insbesondere Fensterflügel, wobei die Beschlagbaugruppe eine Schließrolle und eine Verriegeleinheit aufweist, wobei die Verriegeleinheit eine geöffnete Stellung, eine teilverriegelte Stellung und eine verriegelte Stellung aufweist, wobei die Verriegeleinheit mittels Heranführen des Flügelbauteils an den Blendrahmen aus der geöffneten Stellung in die teilverriegelte Stellung verstellbar ist und die verriegelte Stellung durch Betätigung eines Bedienelementes einnehmbar ist, wobei die Verriegeleinheit eine verschwenkbare Drehfalle mit einer ersten Sperreinheit mit einem selbstverrastenden Rastelement als Blockierung der teilverriegelten Stellung aufweist. Die Verriegeleinheit weist eine zweite Sperreinheit mit einem Riegelstangenbeschlag als Blockierung der verriegelten Stellung auf.

Es wird eine vorteilhaft platzsparende Beschlagbaugruppe geschaffen.

In einer Ausführung weist die Verriegeleinheit ein Gehäuse mit der verschwenkbaren Drehfalle und den Sperreinheiten auf. So lässt sich eine kompakte und raumsparende Baueinheit realisieren.

Wenn in einer anderen Ausführung die Drehfalle einen Aufnahmebereich für die Schließrolle und zur Zusammenwirkung mit dieser aufweist, kann der kompakte Aufbau weiter verbessert werden.

In einer weiteren Ausführung ist vorgesehen, dass die erste Sperreinheit das selbstverrastende Rastelement als ein verschiebbar geführtes Rastelement mit einem Absatz, eine keilförmige Rastfläche, eine Druckfeder und eine Rastfeder aufweist, wobei der Absatz des Rastelementes mit der Rastfeder zusammenwirkt, und wobei die keilförmige Rastfläche mit einer Rastnut der Drehfalle zusammenwirkt. Dies ist besonders vorteilhaft, da auf diese Weise mit einfachen Mitteln eine komplexe Struktur mit hoher Funktionalität mit geringem Platzbedarf erstellt werden kann. Die Druckfeder steht hier nur stellvertretend als Beispiel für ein Kraftspeicherelement, das unterschiedlich aufgebaut sein kann, wie beispielsweise als Zugfeder, mit Magnetkraft, mit kompressiblem Material oder ähnlich.

Dabei ist es auch vorteilhaft, wenn die Rastfeder als eine flache Blechfeder ausgebildet ist und durch einen Betätigungsabschnitt der Drehfalle betätigbar ist, und somit platzsparend aufgebaut werden kann. Auch hier ist die Bezeichnung "Rastfeder" nur beispielhaft zu verstehen. Selbstverständlich können andere Ausführungen und Ausbildungen zur Anwendung kommen.

Eine weitere Ausführung sieht vor, dass die zweite Sperreinheit einen Riegelstangenbeschlag mit Führungsabschnitten und einer Absenkung umfasst, welcher mit einer mit der Drehfalle verbundenen Rolle zusammenwirkt. Auf diese Weise lässt sich die lineare Bewegung des Beschlages vorteilhaft einfach in Zusammenwirkungen mit anderen Bauteilen umsetzen bzw. koppeln.

Es ist vorteilhaft, wenn die mit der Drehfalle verbundene Rolle in einer bogenförmigen Führungsnut des Gehäuses der Verriegeleinheit verschiebbar geführt ist, da auf diese Weise die Schwenkbewegung der Drehfalle auf einfache Weise berücksichtigt werden kann und keine zusätzlichen Bauteile erforderlich werden.

In einer noch anderen Ausführung ist der Riegelstangenbeschlag mit dem Bedienelement gekoppelt ist, wobei der Riegelstangenbeschlag mit seinen Führungsabschnitten in einem korrespondierenden Profil an einer Unterseite des Gehäuses der Verriegeleinheit verschiebbar geführt angeordnet ist. Das ergibt einen vorteilhaft kompakten und einfachen Aufbau.

In einer weiteren besonders bevorzugten Ausführung weist die Verriegeleinheit eine Fehlbediensperre mit einem Sperrelement auf. Ein besonderer Vorteil besteht hierbei darin, dass damit verhindert werden kann, dass die Drehfalle in der geöffneten Stellung in das Gehäuse der Verriegeleinheit unbeabsichtigt oder beabsichtigt eingeschwenkt wird.

Hierbei ist es vorteilhaft, wenn das Sperrelement zwischen einer Deckenplatte und einer Bodenplatte in einem Aufnahmebereich der Drehfalle für die Schließrolle verschwenkbar um eine Sperrachse angeordnet ist, da auf diese Weise ein Platzbedarf für diesen Zusatz vorteilhaft gering ist.

In einer noch weiteren Ausführung weist das Sperrelement einen Sperrarm mit einem Sperrsteg und einen Betätigungsarm auf. Das ist vorteilhaft, da das Bauteil so besonders kompakt ist und nur geringen Platz beanspruche.

Wenn der Betätigungsarm eine Form aufweist, die mit dem Verlauf einer Innenwand des Aufnahmebereiches der Drehfalle für die Schließrolle korrespondiert, wobei der Betätigungsarm eine Betätigungsfläche aufweist, welche mit der Schließrolle zusammenwirkt, ergibt sich eine vorteilhaft kompakte Kombination auf engem Raum, diese Fehlbediensperre zu realisieren.

Weiterhin ist es in einer anderen Ausführung vorgesehen, dass die Fehlbediensperre gesperrt ist, wenn der Sperrsteg in einer Haltenut des Gehäuses der Verriegeleinheit aufgenommen ist, womit eine Schwenkbewegung der Drehfalle blockiert ist, wenn die geöffnete Stellung der Verriegeleinheit eingenommen ist. Dies ist vorteilhaft einfach und platzsparend.

In einer weiteren Ausführung ist die Verriegeleinheit aus der teilverriegelten Stellung erst in die verriegelte Stellung verstellbar, um die geöffnete Stellung der Verriegeleinheit zu ermöglichen. Dies ergibt den Vorteil einer sicheren und einfachen Bedienung.

Alternativ kann die Verriegeleinheit in einer Ausführung aus der teilverriegelten Stellung in die verriegelte Stellung der Verriegeleinheit oder in die geöffnete Stellung verstellbar sein, wodurch eine vorteilhafte Flexibilität der Bedienung möglich sein kann.

Durch das Verriegeln kann die Verriegeleinheit vorteilhafterweise sowohl einen Dichtigkeitspunkt als auch einen RC-Punkt ersetzen. Des Weiteren kann sie auch als Sicherheitselement nach dem Zuschlagen des Fensters durch Wind angesehen werden, da ein unkontrolliertes Auf- und Zuschlagen des Fensters durch Wind nach der Teilverriegelung verhindert wird.

Bei dem RC-Punkt ist als Vorteil festzuhalten, dass eine Momentaufnahme des Riegelstangenbeschlags, nachdem der Fensterflügel in die Fallenverriegelung gefallen ist bzw. gestoßen wurde und ein außenseitiges Öffnen von der "Angriffsseite" durch Einbrecher/Unbefugte nicht mehr möglich ist
Hinsichtlich des Dichtigkeitspunktes ist noch anzumerken, dass dies eine Endstellung des Fensterrahmens zum Fensterflügel, mit endkomprimierten Dichtungen für maximale Dichtigkeit gegenüber Wetter und maximalen Einbruchschutz (RC--Klasse) ist. Dieses letzte "Anziehen" des Fensterflügels erfolgt durch das Verfahren aller Schließrollen in die Riegelstücken durch den handhebelbetätigten Riegelstangenbeschlag um den 3mm Endanzug zu gewährleisten.

Weitere Vorteile, Merkmale und Einzelheiten der Erfindung ergeben sich aus der nachfolgenden Beschreibung, in der ein Ausführungsbeispiel der Erfindung anhand der beiliegenden Figuren näher erläutert wird. Die Erfindung ist nicht darauf beschränkt, sondern umfasst auch nicht in den Figuren aber unter die Ansprüche fallende Ausgestaltungen sowie insbesondere auch Äquivalente des Ausführungsbeispiels. Der Fachmann wird die in den Figuren, der Beschreibung und den Ansprüchen in Kombination offenbarten Merkmale zweckmäßigerweise auch einzeln betrachten und zu sinnvollen weiteren Kombinationen zusammenfassen. Es zeigen:
- Figur 1:: eine schematische Perspektivansicht eines Dreh-/Kippfensters mit einem Ausführungsbeispiel einer erfindungsgemäßen Verriegelungsvorrichtung;
- Figur 2:: eine schematische vergrößerte Seitenansicht einer Schließrolle der erfindungsgemäßen Verriegelungsvorrichtung gemäß Markierung II in Figur 1;
- Figur 3:: eine schematische Seitenansicht einer Verriegeleinheit der erfindungsgemäßen Verriegelungsvorrichtung gemäß Markierung III in Figur 1;
- Figur 4:: eine schematische Perspektivansicht der Verriegeleinheit nach Figur 3 mit einem Bediengriff;
- Figur 5-8:: schematische perspektivische Ansichten der Verriegeleinheit nach Figur 3 in verschiedenen Stellungen;
- Figur 9:: eine schematische perspektivische Explosionsdarstellung der Schließrolle und Verriegeleinheit nach Figur 2-3;
- Figur 10-13:: schematische perspektivische Ansichten eines Gehäuses der Verriegeleinheit nach Figur 5-8;
- Figur 14-16:: schematische perspektivische Ansichten einer Drehfalle der Verriegeleinheit nach Figur 5-8;
- Figur 17:: eine schematische Perspektivansicht eines Sperrelementes der Verriegeleinheit nach Figur 5-8;
- Figur 18-18d:: schematische Ansichten mit Schnittdarstellungen der Verriegelungsvorrichtung nach Figur 1 in einer ersten Stellung; und
- Figur 19-20:: schematische Schnittdarstellungen der Verriegelungsvorrichtung nach Figur 18 in verschiedenen Stellungen.

Die im Folgenden verwendeten Positions- und Lagebezeichnungen, wie z.B. "auf", "vertikal", "horizontal", "rechts", "links" bezieht sich ohne nähere Erläuterung auf die Zeichnungsebene der jeweiligen Figur.

Koordinaten x, y, z dienen zur Orientierung.

Fig. 1 zeigt eine schematische Perspektivansicht eines Dreh-/Kippfensters 1 mit einem Ausführungsbeispiel einer erfindungsgemäßen Verriegelungsvorrichtung.

Fig. 2 stellt eine schematische vergrößerte Seitenansicht einer Schließrolle 4 der erfindungsgemäßen Verriegelungsvorrichtung gemäß Markierung II in Figur 1 dar.

In Fig. 3 ist eine schematische Seitenansicht einer Verriegeleinheit 5 der erfindungsgemäßen Verriegelungsvorrichtung gemäß Markierung III in Figur 1 gezeigt.

Fig. 4 zeigt eine schematische Perspektivansicht der Verriegeleinheit 5 nach Figur 3 mit einem Bediengriff 8.

Das Dreh-/Kippfenster 1 umfasst einen Blendrahmen 2 und einen Fensterflügel 3. Der Fensterflügel 3 ist relativ zu dem hier ortsfesten Blendrahmen 2 einerseits als Drehflügel um eine Drehachse 1a verschwenkbar. Je nach Einbaulage des Dreh-/Kippfensters 1 verläuft die Drehachse 1a vertikal oder schräg zu einer Vertikalen. Andererseits kann der Fensterflügel 3 auch als Kippflügel und eine Kippachse 1b verschwenkt werden. Die Kippachse 1b verläuft rechtwinklig zu der Drehachse 1a üblicherweise horizontal. Natürlich können die Achsen 1a, 1b auch anders in einem Raum angeordnet sein.

Der Fensterflügel 3 ist üblicherweise mit dem Blendrahmen 2 mittels eines geeigneten Beschlags um eine Drehachse 1a und/oder um eine Kippachse 1b schwenkbar und mittels Verriegelungen verriegelbar verbunden. Auf diese Weise kann der Fensterflügel 3 relativ zu dem Blendrahmen 2 geöffnet und verschlossen werden.

Der Beschlag weist eine Verriegelungsvorrichtung auf. Die Verriegelungsvorrichtung ist eine Beschlagbaugruppe und umfasst eine Schließrolle 4 und eine Verriegeleinheit 5.

Die Schließrolle 4 ist in dem Blendrahmen 2 eingebaut (Fig. 1, 2). Die Schließrolle 4 weist eine Rollenachse 4a auf und ist um diese drehbar an einer Rollenplatte 4b befestigt. Die Rollenplatte 4b dient zur Anbringung der Schließrolle 4 an dem Blendrahmen 2.

Die Verriegeleinheit 5 ist in einem Rahmen des Fensterflügels 3 angeordnet (Fig. 1, 3).

Die Verriegeleinheit 5 weist ein Bedienelement 8 (Fig. 4), z.B. ein Griff, auf. Das Bedienelement 8 ist mit einer Riegelstange 7, 7a verbunden. Die Riegelstange 7, 7a ist gleichzeitig eine Verbindung mit dem Beschlag des Dreh-/Kippfensters 1, der hier nicht weiter beschrieben werden soll, und verbindet das Bedienelement 8 mit einem Riegelstangenbeschlag 6 der Verriegeleinheit 5. Der Riegelstangenbeschlag 6 und die Verriegeleinheit 5 werden unten noch ausführlich beschrieben.

Mittels des Bedienelementes 8 kann so die Verriegeleinheit 5 aus einer Verriegelungsstellung der Verriegeleinheit 5 in eine Öffnungsstellung der Verriegeleinheit 5 verstellt werden, um den Fensterflügel 3 zu öffnen. In der Verriegelungsstellung der Verriegeleinheit 5 stehen die Schließrolle 4 und die Verriegeleinheit 5 in Eingriff und sind miteinander verriegelt.

Gleichzeitig dient das Bedienelement 8 zur Auswahl der Verwendung des Fensterflügels 3 als Drehflügel oder Kippflügel. Dazu wird das Bedienelement 8 aus seiner Verschlussposition in eine Dreh- oder Kippposition bewegt, z.B. verschwenkt. Eine Schwenkbewegung des Fensterflügels 3 beim Öffnen und Schließen kann dann manuell mit dem Bedienelement 8 erfolgen.

Beim Schließen des Fensterflügels 3 wird dieser um die Drehachse 1a oder Kippachse 1b auf den Blendrahmen 2 zu verschwenkt. Dabei kommt die Schließrolle 4 durch eine Öffnung 5a der Verriegeleinheit 5 mit der Verriegeleinheit 5 in einer Teilverriegelungsstellung der Verriegeleinheit 5 in Eingriff. Dies wird unten weiter noch ausführlich beschrieben.

In der Teilverriegelungsstellung der Verriegeleinheit 5 sind die Schließrolle 4 und die Verriegeleinheit 5 miteinander fixiert. Der Fensterflügel 3 ist an den Blendrahmen 2 zwar nur angelehnt, aber trotzdem über die Schließrolle 4 in Eingriff mit der Verriegeleinheit 5 fixiert. Eine Verschwenkung des Fensterflügels 3 gegenüber dem Blendrahmen 2 um die Drehachse 1a oder die Kippachse 1b ist in der Teilverriegelungsstellung weder manuell noch durch eine andere Krafteinwirkung auf den Fensterflügel 3, z.B. durch Wind, Zugluft oder dergleichen, nicht möglich.

In der Teilverriegelungsstellung der Verriegeleinheit 5 wird dann durch eine Bewegung des Bedienelementes 8 aus dessen Dreh- oder Kippposition in dessen Verschlussposition eine Komplettverriegelung von Fensterflügel 3 und Blendrahmen 2 in der Verriegelungsstellung der Verriegelungseinheit 5 hergestellt.

In Fig. 5 ist eine schematische perspektivische Ansicht der Verriegeleinheit 5 nach Figur 3 in der Öffnungsstellung gezeigt.

Fig. 6 stellt die Verriegelungseinheit 5 in der Verriegelungsstellung dar.

Fig. 7 zeigt die Verriegeleinheit 5 nach Figur 5 in der Öffnungsstellung zusammen mit der Schließrolle 4.

In Fig. 8 ist die Verriegeleinheit 5 nach Figur 6 in der Verriegelungsstellung zusammen mit der Schließrolle 4 gezeigt.

Die Verriegelungseinheit 5 umfasst ein Gehäuse 9 mit einem Deckel 9a und einem Unterteil 9c. Das Gehäuse 9 ist quaderförmig, seine Längsachse verläuft in x-Richtung und seine Breite erstreckt sich in y-Richtung. Die Längsachse des Gehäuses 9 verläuft in Längsrichtung eines Seitenprofils des Fensterflügels 3.

Der Deckel 9a weist eine längliche Ausnehmung 9b korrespondierend zu der Schließrolle 4 mit abgerundeten Ecken und einer Endrundung auf. Die Ausnehmung 9b erstreckt sich in y-Richtung etwa über drei Viertel der Breite des Deckels 9b. Die Ausnehmung 9b ist über der Öffnung 5a der Verriegeleinheit 5 angeordnet. Die Öffnung 5a ist hier eine rechteckige Aussparung mit einem Öffnungsrand 5b einer Längsseitenwand des Gehäuses 9 der Verriegeleinheit 5.

Der Deckel 9a und das Unterteil 9c sind mittels Befestigungselementen, z.B. Schrauben, an dem Gehäuse 9 befestigt.

Die Befestigungsmöglichkeiten an dem Dreh-/Kippfenster 1 werden hier als bekannt vorausgesetzt.

Zwischen dem Unterteil 9c und dem Gehäuse 9 ist der Riegelstangenbeschlag 6 in seiner Längsrichtung 6c in x-Richtung verschiebbar geführt. Der Riegelstangenbeschlag 6 ist stangenförmig mit zwei Endabschnitten 6a, 6b, welche nicht näher beschriebene Verbindungsabschnitte mit den Riegelstangen 7, 7a (Fig. 4, 9) aufweisen. Der Riegelstangenbeschlag 6 wird unten noch im Detail erläutert.

In dem Gehäuse 9 sind eine Drehfalle 10 und ein Sperrelement 11 verschwenkbar um verschiedene Achsen angeordnet. Die Drehfalle 10 weist einen Aufnahmebereich 100 für die Schließrolle 4 auf. Der Aufnahmebereich 100 ist durch einen Abschnitt des Sperrelementes 11 und Abschnitte der Drehfalle 10, insbesondere durch eine Haltewand 101, festgelegt. Diese Bauteile werden unten noch weiter erläutert.

In der Öffnungsstellung der Verriegeleinheit 5 (Fig. 5, Fig. 7) steht ein Abschnitt der Drehfalle 10 durch die Öffnung 5a hervor, wohingegen in der Verriegelungsstellung (Fig. 6, Fig. 8) wie auch in der Teilverriegelungsstellung (Fig. 19-D3, 19-K3) die Drehfalle 10 vollständig innerhalb des Gehäuses 9 angeordnet ist. Dies wird unten weiter noch detailliert beschrieben.

In Fig. 7 steht die Schließrolle 4 vor der Öffnung 5a der Verriegelungseinheit 5. Dies ist der Fall, wenn der Fensterflügel 3 an den Blendrahmen 2 heran geführt wird. Bei weiterer Bewegung des Fensterflügels 3 zu dem Blendrahmen 2 hin, nimmt die Öffnung 5a der Verriegeleinheit 5 die Schließrolle 4 in den Aufnahmebereich 100 der Drehfalle 10 auf. Dabei stößt die Schließrolle 4 gegen das Sperrelement 11 und die Drehfalle 10 und verschwenkt die Drehfalle 10 und das Sperrelement 11 in das Gehäuse 9 der Verriegeleinheit 5 hinein. Zunächst wird die Teilverriegelungsstellung (Fig. 19-D3, 19-K3) eingenommen. Dann wird durch eine Linearbewegung des Riegelstangenbeschlags 6 in dessen Längsachse 6 in positiver x-Richtung die Drehfalle 10 mit der in dem Aufnahmebereich 100 befindlichen Schließrolle 4 komplett verriegelt. Die Verriegeleinheit 5 hat somit die Verriegelungsstellung eingenommen. Auch diese Vorgänge werden unten noch detailliert im Zusammenhang mit Fig. 18-20 weiter beschrieben.

Fig. 9 zeigt eine schematische perspektivische Explosionsdarstellung der Schließrolle 4 und Verriegeleinheit 5 nach Figur 2-3.

Fig. 10-13 stellt schematische perspektivische Ansichten des Gehäuses 9 der Verriegeleinheit 5 nach Figur 5-8 dar.

In Fig. 14-16 sind schematische perspektivische Ansichten der Drehfalle 10 der Verriegeleinheit 5 nach Figur 5-8 gezeigt.

Fig. 17 zeigt eine schematische Perspektivansicht des Sperrelementes 11 der Verriegeleinheit 5 nach Figur 5-8.

Der Riegelstangenbeschlag 6 ist als eine U-förmige Profilstange ausgebildet. Die Endabschnitte 6a, 6b des Riegelstangenbeschlags 6 sind in nicht näher beschriebener Weise mit den Riegelstangen 7, 7a verbunden.

Das U-Profil des Riegelstangenbeschlags 6 weist zwei parallele Seitenwände 6d, 6e auf, die zwischen sich eine Nut 6f festlegen. Die eine Seitenwand 6e ist mit einem eingeformten Führungsabschnitt 6g versehen, der von der Nut 6f her nach außen verläuft. An der anderen, gegenüberliegenden Seitenwand 6d ist parallel dazu ebenfalls ein Führungsabschnitt 6h von außen nach innen, also zu der Nut 6f verlaufend, eingeformt. Dieser Führungsabschnitt 6h beginnt an einer Absenkung 6i der anderen Seitenwand 6d.

Die Führungsabschnitte 6g, 6h und die Absenkung 6i wirken mit einer Rolle 17 zusammen, welche an einer Bodenseite 23 der Drehfalle 10 drehbar angebracht ist (siehe Fig. 16). Diese Zusammenwirkung von Führungsabschnitten 6g, 6h, Absenkung 6i und der Rolle 17/Drehfalle 10 ist dergestalt ausgebildet, dass eine lineare Bewegung/Verstellung des Riegelstangenbeschlags 6 eine Verschwenkung der Drehfalle 10 bewirkt. Dies wird unten im Zusammenhang mit Fig. 18-20 noch detailliert erläutert.

Der Riegelstangenbeschlag 6 steht mit seinem U-Profil (Seitenwände 6d, 6e und Nut 6f) mit einem korrespondierendem Profil an der Unterseite des Gehäuses 9 längsverschiebbar in Eingriff (Fig. 11 und 13). Dabei ist der Riegelstangenbeschlag 6 durch ein Unterteil 9c an der Unterseite des Gehäuses 9 gehalten. Das Unterteil 9c ist parallel zu dem Deckel 9a des Gehäuses 9 angeordnet und wie der Deckel 9a mit Schrauben am Gehäuse 9 befestigt.

Das Gehäuse 9 weist in seinem Inneren einen Innenraum 18 auf, in welchem die Drehfalle verschwenkbar um einen Zapfen 9d des Deckels 9a mit einer Drehfallenachse 10a angeordnet ist. Der Zapfen 9d erstreckt sich von einer Unterseite des Deckels 9a durch eine Durchgangsbohrung 10b der Drehfalle 10 hindurch und ist mit seinem freien Ende in einer Öffnung 20c eines Bodens 18a der Drehfalle 10 aufgenommen (Fig. 12).

Die Drehfalle 10 ist so innerhalb des Innenraums 18 des Gehäuses 9 der Verriegeleinheit 5 um die Drehfallenachse 10a in einer x-y-Ebene verschwenkbar. Ein Schwenkwinkel der Drehfalle 10 um die Drehfallenachse 10a ist einerseits durch eine Öffnungskante 5c in z-Richtung der Öffnung 5a und andererseits durch eine Innenwand 18a des Innenraums 18 begrenzt. Dies ist in Fig. 18b und Fig. 19 deutlich gezeigt. Gleichzeitig ist die Verschwenkung der Drehfalle 10 mittels der Zusammenwirkung der Führungsabschnitte 6g, 6h und der Absenkung 6i des Riegelstangenbeschlags 6 mit der Rolle 17 festgelegt.

Innerhalb der Drehfalle 10 ist das Sicherungselement 11 zwischen einer Deckenplatte 22 und einer Bodenplatte 23 in dem Aufnahmeabschnitt 100 der Drehfalle 10 verschwenkbar um einen Passstift 12 mit einer Sperrachse 10e angeordnet.

In das Gehäuse 9 ist zudem eine Aufnahme 19 eingeformt, welche sich in den Innenraum 18 öffnet. In der Aufnahme 19 ist ein selbstverrastendes Rastelement 14 längsverschiebbar in x-Richtung eingesetzt. Das Rastelement 14 steht mit einem Kraftspeicherelement, z.B. mit einer Druckfeder 15, in Kontakt, welche sich mit einem Ende an einer in y-Richtung verlaufenden Stirnwand 19a der Aufnahme 19 abstützt. Das andere Ende der Druckfeder 15 kontaktiert das Rastelement 14 an einer Druckseite 14a. In dem gezeigten Beispiel ist das andere Ende der Druckfeder 15 in einer Bohrung aufgenommen (Fig. 18c) Auf diese Weise wird das Rastelement 14 in positiver x-Richtung in den Innenraum 18 mit einer Federkraft der Druckfeder 15 beaufschlagt und steht mit einer keilförmigen Rastfläche 14b in den Innenraum 18 hervor.

Die keilförmige Rastfläche 14b des Rastelementes 14 steht in Zusammenwirkung mit Randabschnitten der Drehfalle 10, d.h. mit einem Bodenrand 10l, einer Rastnut 10m oder einem Druckrand 10n. Diese Zusammenwirkung ergibt sich in Abhängigkeit von der Schwenkposition der Drehfalle in der Öffnungsstellung, Teilverriegelungsstellung und der Verriegelungsstellung der Verriegeleinheit 5. Dies ist unten noch ausführlich beschrieben.

Das Rastelement 14 weist an seiner Oberseite zudem ein in y-Richtung verlaufenden Absatz 14c auf, welche mit einer Rastfeder 16 als selbstverrastendes Rastelement 14 zusammenwirkt.

Die Rastfeder 16 ist hier eine flache Blechfeder und mit einem Befestigungsabschnitt 16a auf einer Befestigungsfläche 9e des Gehäuses 9 derart angebracht, dass ein Rastabschnitt 16b der Rastfeder 16 über dem Rastelement 14 angeordnet ist.

Fig. 10 und 12 zeigen vergrößerte perspektivische Ansichten des Gehäuses 9 mit dem Innenraum 18.

Der Innenraum 18 weist eine Innenwand 18a auf, die sich von der Öffnungskante 5c der Öffnung 5a im Uhrzeigersinn bis zur der Aufnahme 19 erstreckt. In einen Boden 18b des Innenraums 18 ist etwa mittig eine erste, gebogene Führungsnut 20 für die Rolle 17 der Drehfalle 10 über die Breite des Bodens 18b eingeformt. Eine zweite, gebogene Führungsnut 20a ist neben der Öffnungskante 5c der Öffnung 5a bis in den Anfang der Innenwand 18a eingeformt. Die zweite Führungsnut 20a dient zur Führung eines unteren Abschnitts eines Sperrstegs 11h des Sperrelementes 11 (siehe Fig. 15, 17, 18c-d, 19-20). Das Ende der zweiten Führungsnut 20a mündet in eine vertikale Haltenut 20b, die in den Anfang der Innenwand 18a eingeformt ist und zur Aufnahme und zum Halten des Sperrstegs 11h des Sperrelementes 11 dient (siehe Fig. 15, 17, 18c-d, 19-20).

Der Boden 18b des Innenraums 18 ist mit einer hier kreisrunden Öffnung 20c für die Aufnahme des unteren Endes des Zapfens 9d versehen. Der Zapfen 9d bildet ein Schwenklager der Drehfalle 10. Dies ist in Fig. 18a-c gezeigt.

In der Innenwand 18 ist gegenüberliegend der Öffnung 5a eine vertikale Nut 18c zur Aufnahme einer Nase 10o der Drehfalle eingeformt (siehe Fig. 14, 19).

Die Unterseite des Gehäuses 9 der Verriegeleinheit 5 ist in Fig. 11 und 13 dargestellt.

Seitenwände 9f, 9g und ein zentraler Steg 2 bilden mit jeweils einer Führungsnut 21a, 21b korrespondierende Führungen für die Seitenwände 6d, 6e des Riegelstangenbeschlags 6 (Fig. 9).

Fig. 14 stellt eine schematische vergrößert Perspektivansicht der Drehfalle 10 der Verriegeleinheit 5 nach Figur 5-8 dar.

Die Drehfalle 10 umfasst eine Bodenplatte 22 mit einer Unterseite 22a und eine Deckenplatte 23 mit einer Oberseite 23a. Die Bodenplatte 22 der Drehfalle 10 ist ein Rechteck mit stark abgerundeten Ecken. Die Deckenplatte 23 ist parallel zu der Bodenplatte 22 angeordnet, jedoch mit einer Aussparung über dem Aufnahmebereich 100 der Drehfalle 10.

Die Deckenplatte 23 und die Bodenplatte 22 sind durch einen Grundkörper 24 verbunden. Der Grundkörper 24 weist eine Durchgangsbohrung 10b für den Zapfen 9d mit der Drehachse 10a auf.

Der Grundkörper 24 teilt auf der Bodenplatte 22 einen Bodenbereich 10h des Aufnahmebereiches 100 für die Schließrolle 4 mittels einer Innenwand 10i, 10j ab. Die Innenwand 10i verläuft von einem Anfang an der (in der Figur 14) rechten hinteren Ecke der Bodenplatte 22 zu einem linken vorderen Ende der Bodenplatte 22 in einem ungefähren S-Kurvenverlauf und endet mit dem Innenwandendabschnitt 10j.

Über dem Aufnahmebereich 100 ist die Deckenplatte 23 ausgespart, wobei diese Aussparung einen Rand aufweist, der mit einem gerundeten Endbereich 10k versehen ist. Dieser gerundete Endbereich 10k korrespondiert zu dem Außendurchmesser der Schließrolle 4 und nimmt die Schließrolle 4 in der Teilverriegelungsstellung und in der Verriegelungsstellung der Verriegelungseinheit 5 auf.

Auf diese Weise sind zwei Fingerabschnitte 25, 26 gebildet, von denen der erste Fingerabschnitt 25 nur etwa zwei Drittel der Länge der langen Seite der Bodenplatte 22 beträgt, und von denen der zweite sich über die gesamte Länge erstreckt.

Der Innenwandendabschnitt 10j und ein davon beabstandeter vertikaler Vorsprung 10g, der sich von der Unterseite 22a der Bodenplatte 22 bis zu der Oberseite 23a der Deckenplatte 23 erstreckt, der darüber angeordnete erste Fingerabschnitt 25 und ein Bodenabschnitt der Bodenplatte 22 bilden eine Öffnung 22b für das Sperrelement 11. Der Bohrungsabschnitt 23b weist die Bohrung 10c und einen weiter nach rechts verlaufenden Abschnitt der Deckenplatte 23 auf, welcher mit der Bodenplatte 22 durch einen Wandabschnitt 101 verbunden ist.

Der zweite Fingerabschnitt 26 endet in einem Betätigungsabschnitt 27 mit einer Schräge, die sich von dem Aufnahmerand 10k nach außen hin erhöht. Diese Schräge dient zur Betätigung des Rastabschnitts 16b der Rastfeder 16. Mit anderen Worten, mittels der Schräge wird die Selbstverrastung des selbstverrastenden Rastelementes 14 aufgehoben. Dies wird unten im Zusammenhang mit Fig. 18, 19 noch erläutert.

Zudem ist an dem Außenrand des Betätigungsabschnitts 27 die Nase 10o gebildet, welche in der vertikalen Nut 18c des Gehäuses 9 der Verriegeleinheit 5 in der Verriegelungsstellung aufgenommen ist (Fig. 19-DK4).

Beginnend an dem Wandabschnitt 101 verläuft der Rand des Bodenabschnitts 22 ohne Wandaufbau erst gerade, dann in einem Bogenrand 10l mit einem Bogenwinkel von etwa 100° nach innen, geht dann in eine Gerade über, die in einer Rastnut 10m endet. Dann verläuft der Rand wieder etwa parallel zu einer gedachten Längsachse der Bodenplatte 22 bis zu der Breitseite der Bodenplatte 22 und geht dann in einen Druckrand 10n im hinteren rechten Eckbereich der Bodenplatte 22 über. An dieser Stelle ist der Anfang der Innenwand 10i angeformt.

Eine Bohrung 10c in der Deckenplatte 23 und eine dazu in der parallel angeordneten Bodenplatte 22 eingeformte fluchtende Bohrung 10d weisen die gemeinsame Sperrachse 10e auf und dienen zur Aufnahme des Passstiftes 12. Der Passstift 12 bildet eine Lagerung des Sperrelementes 11.

Die Drehachse 10a und die Sperrachse 10e sind parallel zueinander angeordnet.

Fig. 15 und 16 zeigen die Drehfalle 10 in schematischen Perspektivansichten. In Fig. 15 ist die Oberseite 23a der Deckenplatte 23 dargestellt, wobei Fig. 16 die Unterseite der Bodenplatte 22 zeigt. In Fig. 15 und 16 das eingebaute Sperrelement 11 dargestellt, welches in der schematischen Perspektivansicht in Fig. 17 gezeigt ist.

Das Sperrelement 11 weist einen Nabenabschnitt 11b mit einer durchgehenden Bohrung 10a und der Sperrachse 10e auf. Wie schon oben im Zusammenhang mit Fig. 9 angegeben, ist das Sicherungselement 11 zwischen der Deckenplatte 22 und der Bodenplatte 23 in dem Aufnahmeabschnitt 100 der Drehfalle 10 verschwenkbar um den Passstift 12 mit der Sperrachse 10e angeordnet. Der Passstift 12 ist in den Bohrungen 10c und 10d befestigt und erstreckt sich durch den Nabenabschnitt 11b des Sperrelementes 11.

An dem Nabenabschnitt 11b ist ein Sperrarm 11c angebracht, an dessen Ende der Sperrsteg 11h befestigt ist. Ein Teil des Sperrarms 11c und der Sperrsteg 11h sind außerhalb der Öffnung 22b der Drehfalle 10 angeordnet, wobei sich der Sperrarm 11c durch die Öffnung 22b erstreckt.

An der anderen Seite des Nabenabschnitts 11b ist ein Betätigungsarm 11d angebracht, dessen Form mit dem Verlauf der Innenwand 10i der Drehfalle 10 korrespondiert. Der Betätigungsarm 11d weist eine Betätigungsfläche 11f auf, welche mit der Schließrolle 4 zusammenwirkt. Eine Außenfläche des Betätigungsarms 11d bildet eine Druckfläche 11g, welche die Innenwand 10i der Drehfalle 10 kontaktiert, wenn die Schließrolle 4 beim Verschließvorgang gegen die Betätigungsfläche 11f drückt (siehe Fig. 19-D2/K2 bis 19-DK4). Der Betätigungsarm 11d weist ein freies Ende 11e auf.

In den Nabenabschnitt des Sperrelementes 11 ist eine Federaufnahme 11i für eine Feder 13 (siehe Fig. 9) eingeformt. Die Feder 13 beaufschlagt das Sperrelement 11 mit einer Federkraft zur Erzeugung eines Drehmomentes dergestalt, dass das Sperrelement 11 in eine Ausgangsstellung geschwenkt ist. In dieser Ausgangsstellung des Sperrelementes 11 (siehe Fig. 18c) ist der Sperrsteg 11h in der Haltenut 20b des Gehäuses 9 der Verriegeleinheit 5 aufgenommen. Auf diese Weise ist eine Fehlbediensperre 53 gebildet. Die Fehlbediensperre 53 ist gesperrt, wenn der Sperrsteg 11h in der Haltenut 20b des Gehäuses 9 der Verriegeleinheit 5 aufgenommen ist.

Damit ist eine Schwenkbewegung der Drehfalle 10 in den Innenraum 18 des Gehäuses 5 hinein blockiert, wenn die geöffnete Stellung der Verriegeleinheit 5 eingenommen ist. Damit wird ein unbeabsichtigtes oder auch beabsichtigtes Hineindrücken der Drehfalle 10 in die Verriegeleinheit 5 verhindert.

An der Unterseite 23a der Bodenplatte 23 der Drehfalle 10 ist die Rolle 17 auf einem Rollenzapfen 10f drehbar um eine Rollenachse 17a angeordnet.

Fig. 18-18d zeigen schematische Ansichten mit Schnittdarstellungen der Verriegelungsvorrichtung nach Fig. 1 in einer ersten Stellung. In dieser Stellung ist die Verriegeleinheit 5 geöffnet und die Schließrolle 4 kontaktiert bereits den Bodenbereich 10h, den Aufnahmebereich 100 der Bodenplatte 23.

Fig. 18 zeigt verschiedene Schnittebenen A-A, B-B, C-C, D-D der Verriegeleinheit 5 in einer Seitenansicht. Diese Schnittebenen sind dann jeweils in einer Draufsicht in Fig. 18a bis 18d darunter dargestellt.

In der geöffneten Stellung ist deutlich in Fig. 18b-d zu erkennen, dass der Sperrsteg 11h des Sperrelementes 11 mit der Haltenut 20b des Gehäuses 5 in Eingriff steht. Diese Bauteile bilden eine Fehlbediensperre 53. Die Fehlbediensperre 53 steht in Sperrstellung, deshalb kann die Drehfalle 10 von außen, z.B. durch Fingerdruck auf den Bodenrand 10l (Fig. 14) nicht eingeschwenkt werden.

Ein erste Sperreinheit 51 ist durch das Rastelement 14, Druckfeder 15 und Rastfeder 16 gebildet. Der Betätigungsabschnitt 27 des zweiten Fingerabschnitts 26 steht in Kontakt mit der keilförmigen Rastfläche 14b des Rastelementes 14. Der Absatz 14c der Rastfeder 14 steht nicht in Eingriff mit der Rastfeder 16, das Rastelement 14 kann daher durch den Betätigungsabschnitt 27 der Drehfalle 10 verschoben werden (Fig. 18a-c).

Die Fig. 18d zeigt die Ebene D-D im Bereich des Riegelstangenbeschlags 6. Die mit der Drehfalle 10 verbundene Rolle 17 ist in der Führungsnut 20 geführt und liegt an einem Anschlag an. Gleichzeitig steht die Rolle 17 über der Absenkung 6i der Seitenwand 6d. Die Rolle 17, die Absenkung 6i und die Führungsabschnitte 6g, 6h bilden eine zweite Sperreinheit 52, die hier geöffnet ist.

Fig. 19-20 zeigt schematische Schnittdarstellungen der Verriegelungsvorrichtung nach Figur 18 in verschiedenen Stellungen.

In Fig. 19 ist die Funktion der Verriegeleinheit 5 in der Ebene C-C (Fig. 18c) dargestellt. Die obere Reihe mit den Figuren 19-D1, 19-D2, 19-D3 betrifft die Drehfunktion des Fensterflügels 3, die untere Reihe mit den Figuren 19-K1, 19-K2, 19-K3 betrifft die Kippfunktion des Fensterflügels 3. Der Unterschied zwischen den Figuren dieser beiden Reihen besteht darin, dass der Riegelstangenbeschlag 6 bei der Drehfunktion zu dem Gehäuse 9 eine größere Länge L_{D1} als die Länge L_{K1} bei der Kippfunktion.

Die zu den Figuren 19-D1, 19-D2, 19-D3 und 19-K1, 19-K2, 19-K3 gehörigen Stellungen im Schnitt D-D (Fig. 18d) sind in Fig. 20-D1, 20-D2, 20-D3 und 20-K1, 20-K2, 20-K3 gezeigt.

Die obere Reihe der Darstellung in Fig. 19 beginnt mit der Flügelposition "geöffnet Dreh" (Fig. 19-D1). Aus dieser Startposition wird der Flügel 3 an den Blendrahmen 2 heran geführt. Zunächst wird das Sperrelement 11 nicht betrachtet. In der Darstellung bedeutet dies, dass sich die Schließrolle 4 in die Öffnung der Drehfalle 10 hinein bewegt, an dem hinteren Innenwand 10i der Drehfalle 10 anschlägt, diese dadurch in eine rotatorische Bewegung um ihre Drehfallenachse 10a versetzt und somit in den Zustand "teilverriegelt Dreh" überführt (Fig. 19-D2, 19-D3).

Wenn das Sperrelement 11 eingebaut ist, kann damit verhindert werden, dass die Drehfalle 10 in der geöffneten Stellung in das Gehäuse 9 der Verriegeleinheit 5 unbeabsichtigt oder beabsichtigt eingeschwenkt wird.

Die Fehlbediensperre 53 ist gesperrt, wenn der Sperrsteg 11h in der Haltenut 20b des Gehäuses 9 der Verriegeleinheit 5 aufgenommen ist. Zum Lösen der Fehlbediensperre 53 stößt nun die Schließrolle 4 zuerst gegen die Betätigungsfläche 11f des Betätigungsarms 11d des Sperrelementes 11. Der Sperrsteg 11h wird dabei aus dem Eingriff der Haltenut 20b entfernt, woraufhin die Druckfläche 11g des Betätigungsarms 11d des Sperrelementes 11 gegen die hintere Innenwand 10i der Drehfalle 10 anschlägt und die Drehfalle 10 wie oben beschrieben verschwenkt.

Durch die rotatorische Bewegung der Drehfalle 10 wird das Rastelement 14 der ersten Sperreinheit 51 gegen die Federkraft der Druckfeder 15 nach rechts verschoben. Nach dem Überfahren der keilförmigen Rastfläche 14b (Fig. 18c) des Rastelementes 14 wird das Rastelement 14 durch die Druckfeder 15 nach links gegen die Drehfalle 10 verschoben und erzeugt einen Formschluss mit der Rastnut 10m der Drehfalle 10. Auf diese Weise kann die Drehfalle 10 ohne Weiteres nicht in die Position "geöffnet Dreh" (Fig. 19-D1) zurück verschwenken.

Die Rolle 17 ist drehbar auf dem Rollenzapfen 10f auf der Unterseite 22a der Bodenplatte 22 der Drehfalle 10 gelagert und verhindert nach dem Überfahren der keilförmigen Rastfläche 14b des Rastelementes 14 die Fortführung der Bewegung des Fensterflügels 3 in Richtung des Blendrahmens 2, da die Rolle 17 an der zweiten Seitenwand 6e des Riegelstangenbeschlags 6 anliegt und eine weitere Drehbewegung der Drehfalle 10 blockiert. Auf diese Weise steht die zweite Sperreinheit 52 in einer Blockierstellung. Dies ist in Fig. 20-D3, 20-K3 deutlich erkennbar.

Mit anderen Worten, in der Teilverriegelungsstellung ist die Drehfalle 10 mit der darin aufgenommenen Schließrolle 4 in beiden Schwenkrichtungen fixiert. Von oben gesehen, im Uhrzeigersinn durch den Formschluss von der keilförmigen Rastfläche 14b des Rastelementes 14 mit der Rastnut 10m der Bodenplatte 22 der Drehfalle 10 und durch den Anschlag der Rolle 17 an der zweiten Seitenwand 6e des Riegelstangenbeschlags 6.

Der Zustand "teilverriegelt Dreh" ist somit erreicht.

Das zuvor beschriebene gilt auch für den Ausgangszustand "geöffnet Kipp".

Um den Fensterflügel 3 nun wieder öffnen zu können, muss er zunächst vollständig verriegelt werden. Dies wird durch Betätigung des Bedienelementes 8 und einem damit einhergehenden linearem Verschieben der Riegelstange 7 und dem mit dieser verbundenen Riegelstangenbeschlag 6 in der sich vergrößernden Länge L_{DK4} (Fig. 20-DK4) erreicht. Dadurch rollt die Rolle 17 entlang der schiefen Ebenen der Führungsabschnitte 6h und 6g der Seitenwände 6d und 6e des Riegelstangenbeschlags 6 und führt somit die rotatorische Bewegung der Drehfalle 10 um die Drehachse 10a fort, bis der Zustand "verriegelt" erreicht wird (Fig. 19-DK4, Fig. 20-DK4). Damit ist die Fehlbediensperre 52 wieder gelöst.

Außerdem wird bei diesem Vorgang das selbstverrastende Rastelement 14 (Fig. 19-DK4, Fig. 20-DK4) durch den Bodenrand 10l der Drehfalle 10 so weit nach rechts (gegen die Kraft der Druckfeder 15) geschoben, dass die Rastfeder 16 mit ihrem Rastabschnitt 16b vor dem auf dem Rastelement 14 angeordneten Absatz 14c gelangt und die Selbstverrastung des selbstverrastenden Rastelementes 14 auf diese Weise bildet. Zuvor befand sich der Rastabschnitt 16b der Rastfeder 16 im elastisch verformten Zustand oberhalb dieser Absatzes 14c auf der sich daneben befindenden Stufe des Rastelementes 14.

Um nun in den Zustand "entriegelt Dreh" oder "entriegelt Kipp" zu gelangen, muss zunächst wieder das Bedienelement 8 betätigt und damit die Riegelstange 7 und der Riegelstangenbeschlag 6 verschoben werden. Für "entriegelt Dreh" (Fig. 19-D3, Fig. 20-D3) geschieht dies in entgegengesetzter Richtung und um den gleichen Weg wie zuvor. Für "entriegelt Kipp" (Fig. 19-K3, Fig. 20-K3) wird der gleiche Weg in die gleiche Richtung wie von "teilverriegelt" bis "verriegelt" zurückgelegt. Das Rastelement 14 wird nun durch die Rastfeder 16 in seiner Stellung gehalten.

Wenn der Zustand "entriegelt Dreh" (Fig. 19-D3, Fig. 20-D3) oder "entriegelt Kipp" (Fig. 19-K3, Fig. 20-K3) erreicht ist und der Fensterflügel 3 wieder vom Blendrahmen 2 weg bewegt wird, wird die Schließrolle 4 aus der Drehfalle 10 herausgeführt und versetzt diese mittels Druck gegen den Wandabschnitt 101 wieder in rotatorische Bewegung. Dabei wird der Rastabschnitt 16b der Rastfeder 16 durch die Schräge des Betätigungsabschnitts 27 der Drehfalle 10 nach oben gedrückt. Daraufhin wird die Selbstverrastung, die auch als "Selbsthaltung" bezeichnet werden kann, des selbstverrastenden Rastelementes 14 wieder aufgehoben und das Rastelement 14 wieder freigegeben, indem der Eingriff zwischen dem Absatz 14c des Rastelementes 14 und dem Rastabschnitt 16b der Rastfeder 16 gelöst wird. Das Rastelement 14 bewegt sich dann, nachdem die Rastnut 10m der Drehfalle 10 überschritten wurde, durch die Federkraft der Druckfeder 15 in die Ausgangslage "geöffnet Dreh" oder "geöffnet Kipp" in den Innenraum 18 des Gehäuses 9 der Verriegelungseinheit 5. Der Fensterflügel 3 kann nun komplett geöffnet werden.

Ein teilverriegelter Zustand wird durch das Heranführen des Fensterflügels 3 an den Blendrahmen 2 ausgelöst, kann anschließend aber erst durch Verschieben der Riegelstange 7 mittels des Bedienelementes 8 komplett verriegelt und danach wieder geöffnet werden.

Durch das Verriegeln kann die Verriegeleinheit 5 der Verriegelungsvorrichtung sowohl einen Dichtigkeitspunkt als auch einen RC-Punkt ersetzen. Des Weiteren kann diese auch als Sicherheitselement nach dem Zuschlagen des Fensterflügels 3 durch Wind angesehen werden, da ein unkontrolliertes Auf- und Zuschlagen des Fensterflügels 3 durch Wind nach der Teilverriegelung verhindert wird.

Um die Teilverriegelungsstellung in diesem Beispiel aufzuheben, muss zunächst in die Verriegelungsstellung verstellt werden. Dann ist wieder ein erneutes Dreh- oder Kippöffnen des Fensterflügels 3 möglich.

Die Erfindung ist durch das oben angegebene Ausführungsbeispiel nicht eingeschränkt, sondern im Rahmen der Ansprüche modifizierbar.

So ist es beispielsweise denkbar, dass die Schließrolle 4 in dem Fensterflügel 3 angeordnet ist, wobei die Verriegeleinheit 5 in dem Blendrahmen 2 eingebaut ist.

Es kann auch möglich sein, dass das Bedienelement 8 in der Teilverriegelungsstellung der Verriegeleinheit 5 diese Teilverriegelungsstellung aufhebt und die Verriegeleinheit 5 öffnet.

Weiterhin ist es denkbar, dass aus der Teilverriegelungsstellung heraus wieder ein erneutes Dreh- oder Kippöffnen des Fensterflügels 3 erfolgen kann.

Das Bedienungselement 8 kann auch mit einem elektrischen, hydraulischen, pneumatischen Aktuator gekoppelt bzw. dadurch ersetzt sein.

### Bezugszeichenliste

- 1: Dreh-/Kippfenster
- 1a: Drehachse
- 1b: Kippachse
- 2: Blendrahmen
- 3: Fensterflügel
- 4: Schließrolle
- 4a: Rollenachse
- 4b: Rollenplatte
- 5: Verriegeleinheit
- 5a: Öffnung
- 5b: Öffnungsrand
- 5c: Öffnungskante
- 6: Riegelstangenbeschlag
- 6a, 6b: Endabschnitt
- 6c: Längsachse
- 6d, 6e: Seitenwand
- 6f: Nut
- 6g, 6h: Führungsabschnitt
- 6i: Absenkung
- 7, 7a: Riegelstange
- 8: Bedienelement
- 9: Gehäuse
- 9a: Deckel
- 9b: Ausnehmung
- 9c: Unterteil
- 9d: Zapfen
- 9e: Befestigungsfläche
- 9f, 9g: Seitenwand
- 10: Drehfalle
- 10a: Drehfallenachse
- 10b: Durchgangsbohrung
- 10c, 10d: Bohrung
- 10e: Sperrachse
- 10f: Rollenzapfen
- 10g: Vorsprung
- 10h: Bodenbereich
- 10i: Innenwand
- 10j: Innenwandendabschnitt
- 10k: Endbereich
- 10l: Bodenrand
- 10m: Rastnut
- 10n: Druckrand
- 10o: Nase
- 10p: Außenfläche
- 11: Sperrelement
- 11a: Bohrung
- 11b: Nabenabschnitt
- 11c: Sperrarm
- 11d: Betätigungsarm
- 11e: Ende
- 11f: Betätigungsfläche
- 11g: Druckfläche
- 11h: Sperrkante
- 11i: Federaufnahme
- 12: Passstift
- 13: Feder
- 14: Rastelement
- 14a: Druckseite
- 14b: Rastfläche
- 14c: Absatz
- 15: Druckfeder
- 15a: Stirnwand
- 16: Rastfeder
- 16a: Befestigungsabschnitt
- 16b: Rastabschnitt
- 17: Rolle
- 17a: Rollenachse
- 18: Innenraum
- 18a: Innenwand
- 18b: Boden
- 18c: Nut
- 19: Aufnahme
- 19a: Stirnwand
- 20, 20a: Führungsnut
- 20b: Haltenut
- 20c: Öffnung
- 20d: Schwenkachse
- 21: Steg
- 21b, 21c: Führungsnut
- 22: Deckenplatte
- 22a: Oberseite
- 22b: Öffnung
- 23: Bodenplatte
- 23a: Unterseite
- 24: Grundkörper
- 25, 26: Fingerabschnitt
- 27: Betätigungsabschnitt

- 51, 52: Sperreinheit
- 53: Fehlbediensperre

- 100: Aufnahmebereich
- 101: Wandabschnitt

- L: Länge
- x, y, z: Koordinate

## Patentansprüche

1. Dreh-/Kippfenster (1) oder Tür mit einem Blendrahmen (2) und einem daran drehbar und/oder kippbar befestigten Flügelbauteil, insbesondere Fensterflügel (3), mit einer Beschlagbaugruppe, insbesondere Verriegelungsvorrichtung, wobei die Beschlagbaugruppe eine Schließrolle (4) und eine Verriegeleinheit (5) aufweist, wobei die Verriegeleinheit (5) eine geöffnete Stellung, eine teilverriegelte Stellung und eine verriegelte Stellung aufweist, wobei die Verriegeleinheit (5) mittels Heranführen des Flügelbauteils an den Blendrahmen (2) aus der geöffneten Stellung in die teilverriegelte Stellung verstellbar ist und die verriegelte Stellung durch Betätigung eines Bedienelementes (8) einnehmbar ist, wobei die Verriegeleinheit (5) eine verschwenkbare Drehfalle (10) mit einer ersten Sperreinheit (51) mit einem selbstverrastenden Rastelement (14) als Blockierung der teilverriegelten Stellung aufweist,
**dadurch gekennzeichnet, dass**
die Verriegeleinheit (5) eine zweite Sperreinheit (52) mit einem Riegelstangenbeschlag (6) als Blockierung der verriegelten Stellung aufweist.

2. Dreh-/Kippfenster (1) oder Tür nach Anspruch 1, **dadurch gekennzeichnet, dass** die Verriegeleinheit (5) ein Gehäuse (9) mit der verschwenkbaren Drehfalle (10) und den Sperreinheiten (51, 52) aufweist.

3. Dreh-/Kippfenster (1) oder Tür nach Anspruch 1 oder 2, **dadurch gekennzeichnet, dass** die Drehfalle (10) einen Aufnahmebereich (100) für die Schließrolle (8) und zur Zusammenwirkung mit dieser aufweist.

4. Dreh-/Kippfenster (1) oder Tür nach einem der vorgenannten Ansprüche,
**dadurch gekennzeichnet, dass** die erste Sperreinheit (51) das selbstverrastende Rastelement (14) als ein verschiebbar geführtes Rastelement (14) mit einem Absatz (14c), eine keilförmige Rastfläche (14b), eine Druckfeder (15) und eine Rastfeder (16) aufweist, wobei der Absatz (14c) des Rastelementes (14) mit der Rastfeder (16) zusammenwirkt, und wobei die keilförmige Rastfläche (14b) mit einer Rastnut (10m) der Drehfalle (10) zusammenwirkt.

5. Dreh-/Kippfenster (1) oder Tür nach Anspruch 4, **dadurch gekennzeichnet, dass** die Rastfeder (16) als eine flache Blechfeder ausgebildet ist und durch einen Betätigungsabschnitt (27) der Drehfalle (10) betätigbar ist.

6. Dreh-/Kippfenster (1) oder Tür nach einem der vorgenannten Ansprüche,
**dadurch gekennzeichnet, dass** die zweite Sperreinheit (52) den Riegelstangenbeschlag (6) mit Führungsabschnitten (6d, 6e) und einer Absenkung (6i) umfasst, welcher mit einer mit der Drehfalle (10) verbundenen Rolle (17) zusammenwirkt.

7. Dreh-/Kippfenster (1) oder Tür nach Anspruch 6, **dadurch gekennzeichnet, dass** die mit der Drehfalle (10) verbundene Rolle (17) in einer bogenförmigen Führungsnut (20) des Gehäuses (9) der Verriegeleinheit (5) verschiebbar geführt ist.

8. Dreh-/Kippfenster (1) oder Tür nach einem der vorgenannten Ansprüche,
**dadurch gekennzeichnet, dass** der Riegelstangenbeschlag (6) mit dem Bedienelement (8) gekoppelt ist, wobei der Riegelstangenbeschlag (6) mit seinen Führungsabschnitten (6d, 6e) in einem korrespondierenden Profil an einer Unterseite des Gehäuses (9) der Verriegeleinheit (5) verschiebbar geführt angeordnet ist.

9. Dreh-/Kippfenster (1) oder Tür nach einem der vorgenannten Ansprüche,
**dadurch gekennzeichnet, dass** die Verriegeleinheit (5) eine Fehlbediensperre (53) mit einem Sperrelement (11) aufweist.

10. Dreh-/Kippfenster (1) oder Tür nach Anspruch 9, **dadurch gekennzeichnet, dass** das Sperrelement (11) zwischen einer Deckenplatte (22) und einer Bodenplatte (23) in einem Aufnahmebereich (100) der Drehfalle (10) für die Schließrolle (4) verschwenkbar um eine Sperrachse (10e) angeordnet ist.

11. Dreh-/Kippfenster (1) oder Tür nach Anspruch 9 oder 10, **dadurch gekennzeichnet, dass** das Sperrelement (11) einen Sperrarm (11c) mit einem Sperrsteg (11h) und einen Betätigungsarm (11d) aufweist.

12. Dreh-/Kippfenster (1) oder Tür nach Anspruch 11, **dadurch gekennzeichnet, dass** der Betätigungsarm (11d) eine Form aufweist, die mit dem Verlauf einer Innenwand (10i) des Aufnahmebereiches (100) der Drehfalle (10) für die Schließrolle (4) korrespondiert, wobei der Betätigungsarm (11d) eine Betätigungsfläche (11f) aufweist, welche mit der Schließrolle (4) zusammenwirkt.

13. Dreh-/Kippfenster (1) oder Tür nach Anspruch 11 oder 12, **dadurch gekennzeichnet, dass** die Fehlbediensperre (53) gesperrt ist, wenn der Sperrsteg (11h) in einer Haltenut (20b) des Gehäuses (9) der Verriegeleinheit (5) aufgenommen ist, womit eine Schwenkbewegung der Drehfalle (10) blockiert ist, wenn die geöffnete Stellung der Verriegeleinheit (5) eingenommen ist.

14. Dreh-/Kippfenster (1) oder Tür nach einem der vorgenannten Ansprüche,
**dadurch gekennzeichnet, dass** die Verriegeleinheit (5) aus der teilverriegelten Stellung erst in die verriegelte Stellung verstellbar ist, um die geöffnete Stellung der Verriegeleinheit (5) zu ermöglichen.

15. Dreh-/Kippfenster (1) oder Tür nach einem der vorgenannten Ansprüche,
**dadurch gekennzeichnet, dass** die Verriegeleinheit (5) aus der teilverriegelten Stellung in die verriegelte Stellung der Verriegeleinheit (5) oder in die geöffnete Stellung verstellbar ist.

16. Beschlagbaugruppe, insbesondere Verriegelungsvorrichtung, eines Dreh-/Kippfensters (1), einer Tür oder dergleichen mit einem Blendrahmen (2) und einem daran drehbar und/oder kippbar befestigten Flügelbauteil, insbesondere Fensterflügel (3), wobei die Beschlagbaugruppe eine Schließrolle (4) und eine Verriegeleinheit (5) aufweist, wobei die Verriegeleinheit (5) eine geöffnete Stellung, eine teilverriegelte Stellung und eine verriegelte Stellung aufweist, wobei die Verriegeleinheit (5) mittels Heranführen des Flügelbauteils an den Blendrahmen (2) aus der geöffneten Stellung in die teilverriegelte Stellung verstellbar ist und die verriegelte Stellung durch Betätigung eines Bedienelementes (8) einnehmbar ist, wobei die Verriegeleinheit (5) eine verschwenkbare Drehfalle (10) mit einer ersten Sperreinheit (51) mit einem selbstverrastenden Rastelement (14) als Blockierung der teilverriegelten Stellung aufweist,
**dadurch gekennzeichnet, dass**
die Verriegeleinheit (5) eine zweite Sperreinheit (52) mit einem Riegelstangenbeschlag (6) als Blockierung der verriegelten Stellung aufweist.
